# FASCICULE DE BREVET EUROPEEN

(11) **EP 0 140 740 B1**
(45) Date de publication et mention de la délivrance du brevet: **24.06.1987**
(21) Numéro de dépôt: 84401820.0
(22) Date de dépôt: 13.09.1984
(51) Int. Cl.: E05B 29/00, E05B 17/14

(54) **Serrure de sûreté**
Sicherheitsschloss
Safety lock

(30) Priorité: 16.09.1983 FR 8314789; 16.09.1983 FR 8314790
(43) Date de publication de la demande: 08.05.1985
(73) Titulaire: FICHET-BAUCHE Société dite:, F-78140 Velizy-Villacoublay Cédex (FR)
(72) Inventeur: Doinel, Gérard Henri Denis, F-80460 Oustmarest par Ault (FR)
(74) Mandataire: Durand, Yves Armand Louis

## Description

La présente invention a essentiellement pour objet une serrure de sûreté du type selon le préambule de la revendication 1.

Cette serrure est du genre décrit dans le document FR-A-885 330 et comprend un corps cylindrique à l'intérieur duquel est monté axialement et rotativement mobile un barrilet contenant au moins une pièce pivotante actionnable par une clé et susceptible d'entrer en liaison positive d'entraînement par l'intermédiaire d'une encoche, avec un élément du mécanisme de serrure après mise en correspondance de ladite encoche avec ledit élément puis translation de la pièce pivotante vers cet élément, pour permettre ensuite la commande du mécanisme de la serrure par rotation du barillet avec la clé.

En d'autre termes, l'introduction de la clé dans la serrure permet tout d'abord l'armement de la sûreté grâce à quoi la clé peut ensuite actionner le mécanisme de serrure proprement dit, c'est-à-dire finalement des pênes assurant le verrouillage d'une porte par exemple.

On connaît par ailleurs, comme décrit dans la document US-A-2 221 664, une serrure de sûreté comprenant des pièces ou garnitures pivotantes susceptibles d'engrener momentanément avec des pignons capables de permettre la commande d'un mécanisme de serrure.

Toutefois, ce genre de serrure présente notamment l'inconvénient de permettre à un cambrioleur le crochetage ou le tâtage des garnitures ou des pignons afin de réaliser leur mise en correspondance avec le mécanisme de serrure pour l'actionner, car aucun mécanisme particulier n'est associé à ces garnitures et/ou pignons pour le bloquer en cas de crochetage.

En outre, avec ces serrures, on ne peut pas changer la combinaison de la serrure sans changer la partie sûreté de la serrure ou y ajouter des pièces supplémentaires, ce qui, au total, représente une opération relativement longue et surtout très coûteuse.

La présente invention a pour but de remédier aux inconvénients ci-dessus ainsi qu'à d'autres, en proposant une serrure de sûreté perfectionnée qui permet notamment le blocage des pignons en cas de tentative de crochetage afin d'interdire la commande du mécanisme de serrure et dont la structure et les organes qui la composent sont tels qu'un cambrioleur voulant forcer cette serrure, au demeurant simple et peut coûteuse, se heurte nécessairement à une multiplicité de difficultés qui, au total, rendent ladite serrure pratiquement inviolable.

A cet effet, l'invention a pour objet une serrure de sûreté comprenant un corps cylindrique à l'intérieur duquel est monté axialement et rotativement mobile un barillet contenant au moins une pièce pivotante actionnable par une clé et susceptible d'entrer en liaison positive d'entraînement par l'intermédiaire d'une encoche, avec un élément du mécanisme de serrure après mise en correspondance de ladite encoche avec ledit élément puis translation de la pièce pivotante vers cet élément, pour permettre ensuite la commande du mécanisme de serrure par rotation du barillet avec la clé, caractérisée en ce que la pièce pivotante engrène constamment avec un pignon qui comporte ladite encoche et qui peut être bloqué par un attelage de deux doigts sollicités chacun par un ressort et montés en opposition dans la paroi du barillet, l'un de ces doigts faisant saillie à l'intérieur du barillet pour bloquer le pignon lorsque l'autre doigt coopère avec une rampe ou analogue prévue sur la périphérie interne du corps cylindrique.

On comprend donc déjà que, si un cambrioleur réussit à faire avancer le barillet dans le corps de la serrure, toute tentative ultérieure de crochetage ou de tâtage sera sans effet puisque les pignons seront bloqués et les lames pivotantes engrenant constamment avec ces pignons ne pourront donc pas être actionnées.

Suivant un mode de réalisation préféré, la pièce pivotante précitée est formée par deux lames respectivement montées pivotantes sur le barillet symétriquement par rapport à son axe et engrenant chacune avec un pignon porté par l'axe précité, lesdites deux lames pouvant constituer chacune un groupe de lames engrenant chacune avec un pignon.

On précisera encore ici que l'axe portant le ou les pignons précités est avantageusement monté de manière amovible par ses deux extrémités dans le barillet, au moyen par exemple de deux bouchons encastrés dans la paroi de ce barillet.
Ainsi, on pourra commodément extraire le groupe de pignons du barillet préalablement sorti du corps de la serrure, pour changer la combinaison de la serrure en fonction de la nouvelle clé que l'on voudra utiliser.

Suivant une autre particularité de l'invention, deux platines mobiles en vis-à-vis formant cache d'entrée de la serrure sont montées coulissantes à l'une des extrémités du barillet et sont susceptibles de coopérer par leur bord externe avec une gorge ménagée à l'intérieur du corps cylindrique précité, et par leur bord interne avec une rainure transversale ménagée sur les deux faces du panneton de la clé.

Selon une autre particularité de l'invention, chaque rainure précitée est située au voisinage du talon du panneton de la clé et présente en section transversale une forme de U dont l'une des branches est orthogonale à l'axe longitudinal de la clé, et dont l'autre branche forme un angle aigu avec cet axe.

Suivant une réalisation préférée, la ou les lames pivotantes susmentionnées présentent chacune sensiblement la forme d'un L dont l'une des branches constitue un secteur denté engrenant avec un pignon et dont l'autre branche, articulée sur le barillet, comporte une partie en saillie vers l'intérieur du L et coopérant avec le panneton de la clé.

On ajoutera encore ici que les deux lames ou groupes de lames précitées sont respectivement articulés de part et d'autre d'un logement axial et de guidage pour la clé, et sont constamment sollicitées par des ressorts en direction de l'axe du barillet.

Le logement précité d'introduction et de guidage de la clé est délimité notamment par des surfaces de portée comportant des rainures et nervures coopérant respectivement avec des nervures et rainures longitudinales prévues sur chaque face du panneton de la clé et actionnant sélectivement les lames pivotantes précitées.

Mais d'autres particularités et avantages de l'invention apparaîtront mieux dans la description détaillée qui suit et se réfère aux dessins annexés, donnés uniquement à titre d'exemple, et dans lesquels:
la figure 1 est une vue en coupe axiale d'une serrure conforme aux principes de l'invention, cette coupe étant perpendiculaire à l'axe portant les pignons faisant partie du mécanisme de sûreté;
la figure 2 est une vue identique à la figure 1, mais montrant une autre position des organes de la sûreté, alors que la clé est introduite et prête à actionner le mécanisme de serrure;
la figure 3 est une vue identique aux figures 1 et 2 mais montrant encore une autre position des organes du mécanisme de sûreté lorsqu'une fausse clé est introduite dans la serrure;
la figure 4 est une vue encoupe suivant la ligne IV-IV de la figure 3, et
la figure 5 est une vue en coupe suivant la ligne V-V de la figure 1 et montrant le cache mobile à l'entrée de la serrure.

Suivant un exemple de réalisation, et en se reportant aux dessins annexés, une serrure de sûreté conforme à l'invention comprend essentiellement un corps cylindrique 1 dans lequel est monté à coulissement un barillet 2 formant la partie de sûreté de la serrure et actionnable par une clé spéciale 3 pour commander un mécanisme de serrure repéré d'une manière générale en 4.

Le barillet 1 contient deux jeux ou groupes de lames ou garnitures pivotantes 5, l'un de ces jeux étant articulé en 6, et l'autre en 7. Sur les figures 1 à 3, on n'a représenté en traits pleins, pour plus de clarté, qu'un seul jeu de lames pivotantes 5 à savoir, celui qui est articulé en 6 sur le barillet 2.

Les lames 5 engrènent chacune avec un pignon 8 qui possède à sa périphérie une encoche 9 susceptible d'entrer en liaison avec un mentonnet 10 faisant partie du mécanisme de serrure 4 qui commande des pênes non représentés.

Comme on le voit mieux sur la figure 4, tous les pignons 8a, 8b, 8c... coopérant respectivement avec les lames 5a, 5b, 5c... sont montés fous autour d'un axe 11 monté de manière amovible par ses deux extrémités dans la paroi du barillet 2 par l'intermédiaire de bouchons 11a encastrés dans ladite paroi.

En revenant aux figures 1 à 3, on voit que chaque lame 5 présente sensiblement la forme d'un L dont une branche 12 constitue un secteur denté engrenant avec le pignon 8, et dont l'autre branche 13 articulée sur le barillet, comporte une partie 14 en saillie vers l'intérieur du L et susceptible de coopérer avec les faces 15 du panneton 16 de la clé 3, comme on l'expliquera ultérieurement.

Les deux jeux de lames 5 respectivement articulés en 6 et 7 sur le barillet 2 sont imbriqués par la partie 12 formant secteur denté, de sorte que, comme on le voit sur la figure 4, la lame 5a articulée en 6 engrène avec le pignon 8a, la lame 5b articulée en 7 engrène avec le pignon 8b, la lame 5c articulée en 6 engrène le pignon 8c, et ainsi de suite. En d'autres termes, les lames ou garnitures 5 sont imbriquées et superposées par leur partie 12 pour engrener chacune avec un pignon 8, étant bien entendu que les lames articulées en 7 sur le barillet 2 sont symétriques aux lames articulées en 6, comme on l'a montré en traits pointillés sur la figure 1. On comprend donc déjà qu'en écartant ou en rapprochant l'une de l'autre une lame articulée en 6 et une lame articulée en 7, le pignon associé à l'une de ces lames tournera dans le sens inverse du pignon associé à l'autre lame.

Comme on le voit sur les figures 1 et 2, les deux jeux de lames sont respectivement articulés de part et d'autre d'un logement 17 prévu dans le barillet 2 et servant de guidage axial pour la clé 3. Des ressorts 18 sollicitent constamment chaque lame des deux groupes de lames en direction du logement précité 17 ou axe X du barillet 2. Le logement 17 est délimité notamment par des portées 19 comportant des rainures et nervures repérées schématiquement en 20 et qui sont respectivement complémentaires de nervures et rainures longitudinales non représentées prévues sur chaque côté ou face 15 du panneton 16 de la clé 3 actionnant sélectivement les lames 5.

L'orifice d'introduction de la clé 3 est constitué par l'alignement d'un orifice 1 a ménagé dans le corps cylindrique 1, d'un orifice 21 ménagé dans une pièce 42 associée au fond du corps 1, et du logement précité 17 dans le barillet 2.

A l'extrémité du barillet 2, et comme on le voit mieux sur la figure 5, sont montées coulissantes deux platines 22 formant cache mobile et susceptibles de coopérer par leur bord externe 22a avec une gorge 23 ménagée dans la périphérie interne du corps cylindrique 1. Les deux platines 22 sont également susceptibles de coopérer par leurs bords internes en vis-à-vis 22b avec deux rainures transversales et opposées 24 prévues sur le panneton 16 de la clé 3 au voisinage du talon 33 de ce panneton.

Les deux rainures 24 confèrent au panneton 16 une section rétrécie et chaque rainure présente en section transversale une forme de U dont l'une 24a des branches est orthogonale à l'axe X de la clé 3 et dont l'autre branche 24b forme un angle aigu avec cet axe.

Les platines 22 du cache mobile sont constamment sollicitées en position fermée par des ressorts 22c bien visibles sur la figure 5.

On a montré en 25 et 26 deux doigts montés en opposition dans la paroi du barillet 2 et sollicités chacun par un ressort 25a, 26a. Le ressort 26a est plus puissant que le ressort 25a, de sorte que le doigt 26 est maintenu en position sortie dans un évidement 27 prévu sur la périphérie interne du corps cylindrique 1, pour que, de cette manière, le doigt 25 soit en position rétractée ou rentrée dans la paroi du barillet 2. Cela est bien visible sur la figure 1.

L'évidement 27 comporte une partie formant rampe 28 et qui, sous l'effet de l'avancement du barillet 2 dans le corps cylindrique 1, pousse le doigt 26, de sorte que le doigt 25 fait saillie à l'intérieur du barillet 2 pour bloquer les pignons 8, comme on le voit bien sur les figures 2 et 3.

Le mécanisme de serrure 4 commandant par exemple des pênes est du type connu en soi et, comme on le voit sur les figures, comprend essentiellement une pièce 28 actionnant les pênes et solidaire en rotation d'une autre pièce 30 portant le mentonnet 10. Un ressort 31 est agencé entre les pièces 29 et 30 qui peuventtourner dans une bague 35 formant portée de coulissement pour le barillet 2. On ajoutera ici qu'un ressort 32 est prévu entre le barillet 2 et la pièce 30 pour solliciter constamment ladite pièce et donc le mentonnet 10 en position éloignée de non liaison avec les pignons 8.

Ayant ainsi décrit la serrure de sûreté conforme à l'invention, on en décrira maintenant le fonctionnement et les avantages.

Lorsque la clé est introduite dans la serrure, elle franchit tout d'abord le cache mobile et provoque l'écartement radial des platines 22 qui viennent en prise avec la gorge 23, ce qui empêche le barillet 2 d'avancer dans le corps cylindrique 1. L'introduction se poursuit jusqu'à ce que les platines 22 sollicitées par les ressorts 27 se ferment sur les rainures transversales 24 de la clé 3.

A ce stade, le panneton 16 de la clé 3 aura agi sur les deux jeux de lames pivotantes 5 de façon à réaliser l'alignement des encoches 9 de tous les pignons 8, lesdites encoches étant bien entendu en regard du mentonnet 10.

Dès lors, en poussant sur la clé 3, comme on le voit sur la figure 2, les encoches 9 s'engagent sur le mentonnet 10 et la rotation de la clé commandant la rotation du barillet 2 permettra la rotation du mentonnet 10 et donc de la pièce 29 qui commande les pênes assurant par exemple le verrouillage d'une porte.

Si comme on le voit sur la figure 3, on introduit une fausse clé avec des rainures transversales 24, ce qui permet la fermeture des platines 22, comme expliqué ci-dessus, les lames 5 feront pivoter les pignons 8 qui, comme on l'a vu plus haut, sont montés fous sur l'axe 11 et les pignons ne seront pas en position de liaison des encoches 9 avec le mentonnet 10. En continuant l'introduction de la clé on dégage l'ergot 34 de sa rainure, on pousse le mentonnet 10 contre la pression du ressort 31, et ainsi on peut faire tourner l'ensemble barillet sans entraîner le mécanisme serrure et sans détériorer la sûreté. Si par contre on introduit une fausse clé sans rainures transversales 24, on immobilise le barillet dans la position initiale d'où on ne peut ni le pousser ni le faire tourner, les platines 22 du cache mobile l'empêchant de se déplacer.

En outre, on remarquera que les platines du cache mobile à l'entrée de la serrure participent à la sécurité en limitant l'accessibilité aux outils de crochetage par le fait qu'il faut que lesdites platines soient pratiquement fermées pour permettra l'avancement du barillet dans le corps cylindrique de serrure.

De plus, comme on l'a expliqué précédemment, les doigts 25 et 26 bloquent les pignons 8 lors de l'avancement du barillet 2. Si par conséquent on effectue une pression sur le cache en position fermée, le barillet pourra avancer, mais les pignons 8 seront bloqués de sorte que, si un cambrioleur essaie d'introduire entre les platines du cache un outil de tâtage ou de crochetage (si tant est qu'il y parvient en raison de la très faible accessibilité de la serrure lorsque le cache est fermé, comme expliqué plus haut), il ne pourra pas de toute manière actionner les lames 5 puisque les pignons 8 seront bloqués.

On ajoutera encore ici que lorsque la été est introduite dans le cache mobile, comme on le voit sur la figure 2, la partie arrière ou talon 33 du panneton 3 fait saillie du barillet 2 et possède une longueur égale à la course utile de ce barillet jusqu'à la rotation, ledit talon frottant pendant la rotation sur la pièce 42, ce qui empêche toute sortie de la clé. La serrure de l'invention comprend encore d'autres éléments connus en soi et qui n'ont pas lieu d'être décrits en détail ici, tels que par exemple l'ergot 34 visible sur la figure 4 et susceptible de coopérer avec une gorge dans la périphérie interne du corps cylindrique 1, et cela pour que le barillet puisse tourner seulement lorsque les encoches 9 des pignons 8 sont engagées dans le mentonnet 10.

On insistera encore ici sur le fait que le groupe de pignons 8 forme une unité qui peut être facilement extraite du barillet pour changer la combinaison de la serrure, sans changer tout l'ensemble, dans le cas où on veut éliminer la clé de service et la remplacer par une autre. Ainsi, il suffit, pour un installateur de fournir une nouvelle clé, sans pour cela fournir un nouveau mécanisme de sûreté.

On a donc réalisé une serrure de sûreté particulièrement perfectionnée, apte à resister parfaitement aux tentatives de crochetage, relativement simple et peu coûteuse à fabriquer, et ne nécessitant pas un remplacement lorsqu'on désire changer la combinaison du mécanisme de sûreté.

Bien entendu, l'invention n'est nullement limitée au mode de réalisation décrit et illustré qui n'a été donné qu'à titre d'exemple.

C'est ainsi que cette serrure peut utiliser une seule lame pivotante et un seil pignon engrenant avec cette lame, ou bien un seul jeu de lames pivotantes, bien que l'emploi de deuxjeuxde lames soit préférable sur le plan de la sécurité au crochetage et au tâtage des lames. De même, on pourrait prévoir sur les pignons un autre moyen qu'une encoche pour coopérer avec le mécanisme de serrure.

## Revendications

1. Serrure de sûreté comprenant un corps cylindrique (1) à l'intérieur duquel est monté axialement et rotativement mobile un barillet (2) contenant au moins une pièce pivotante (5) actionnable par une clé (3) et susceptible d'entrer en liaison positive d'entraînement par l'intermédiaire d'une encoche (9), avec un élément (10) du mécanisme de serrure après mise en correspondance de ladite encoche avec ledit élément puis translation de la pièce pivotante (5) vers cet élément, pour permettre ensuite la commande du mécanisme de serrure (4) par rotation du barillet (2) avec la clé, caractérisée en ce que la pièce pivotante (5) engrène constamment avec un pignon (8) qui comporte ladite encoche (9) et qui peut être bloqué par un attelage de deux doigts (25, 26) sollicités chacun par un ressort (25a, 26a) et montés en opposition dans la paroi du barillet (2), l'un (25) de ces doigts faisant saillie à l'intérieur du barillet (2) pour bloquer le pignon (8) lorsque l'autre doigt (26) coopère avec une rampe ou analogue (28) prévue sur la périphérie interne du corps cylindrique (1).

2. Serrure selon la revendication 1, caractérisée en ce que la pièce pivotante (5) est formée par deux lames respectivement montées pivotantes sur le barillet (2) symétriquement par rapport à son axe (X) et engrenant chacune avec un pignon (8) porté par l'axe précité (11), ces deux lames pouvant constituer chacune une groupe de lames engrenant chacune avec un pignon (8).

3. Serrure selon la revendication 1 ou 2, caractérisée en ce que l'axe (11) portant le ou les pignons (8) est monté de manière amovible par ses deux extrémités dans le barillet (2) au moyen par exemple de deux bouchons (11a) encastrés dans la paroi du barillet (2).

4. Serrure selon l'une des revendications précédentes, caractérisée par deux platines mobiles (22) en vis-à-vis formant cache d'entrée de serrure, montées coulissantes à l'une des extrémités du barillet (2) et susceptibles de coopérer par leur bord externe (22a) avec une gorge (23) ménagée à l'intérieur du corps cylindrique (1), et par leur bord interne (22b) avec une rainure transversale (24) ménagée sur les deux faces (15) du panneton (16) de la clé (3).

5. Serrure selon la revendication 4, caractérisée en ce que chaque rainure précitée (24) est située au voisinage du talon (33) du panneton de la clé et présente en section transversale une forme de U dont l'une (24a) des branches est orthogonale à l'axe longitudinal (X) de la clé, et dont l'autre branche (24b) forme un angle aigu avec cet axe.

6. Serrure selon l'une des revendications précédentes, caractérisée en ce que la ou les lames précitées (5) présentent chacune sensiblement la forme d'un L dont l'une des branches constitue un secteur denté (12) engrenant avec un pignon (8) et dont l'autre branche (13), articulée sur le barillet (2), comporte une partie (14) en saillie vers l'intérieur du L et coopérant avec le panneton (16) de la clé (3).

7. Serrure selon l'une des revendications précédentes, caractérisée en ce que les deux lames ou groupes de lames précitées (5) sont respectivement articulés de part et d'autre d'un logement axial (17) de guidage pour la clé (3), et sont constamment sollicités par des ressorts (18) en direction de l'axe (X) du barillet (2).

8. Serrure selon l'une des revendications précédentes, caractérisée en ce que le logement de guidage précité (17) est délimité notamment par des moyens de portée (19) comportant des rainures et nervures (20) coopérant respectivement avec des nervures et rainures longitudinales prévues sur chaque face (15) du panneton (16) de la clé (3) actionnant sélectivement les lames pivotantes.

## Patentansprüche

1. Sicherheitsschloss mit einem zylindrischen Körper (1) innerhalb dessen ein Zylinder (2) axial- und drehbeweglich angeordnet ist, der mindestens ein schwenkbares durch einen Schlüssel (3) betätigbares Glied (5) enthält, und über die Nut (9) in positive Antriebsverbindung mit einem Element (10) des Schlossmechanismus setzbar ist, nachdem die besagte Nut mit dem besagten Element ausgerichtet und das schwenkbare Glied (5) zu diesem Element hin verschoben worden ist, um dann die Betätigung des Schlossmechanismus (4) durch Verdrehung des Zylinders (2) mit dem Schlüssel zu gestalten, dadurch gekennzeichnet, dass das schwenkbare Glied (5) ständig mit einem Ritzel (8) kämmt, welches die besagte Nut (9) aufweist und welches durch eine Kupplungsanordnung von zwei jeweils durch eine Feder (25a, 26a) beaufschlagten und in der Wandung des Zylinders (2) entgegengesezt angeordneten Fingern (25, 26) feststellbar ist, wobei einer (25) dieser Finger in das Innere des Zylinders (2) hineinragt, um das Ritzel (8) festzustellen, wenn der andere Finger (26) mit einer an dem inneren Umfang des zylindrischen Körpers (1) vorgesehenen Rampe oder dergleichen (28) zusammenwirkt.

2. Schloss nach Anspruch 1, dadurch gekennzeichnet, dass das schwenkbare Glied (5) durch zwei Blattstreifen gebildet ist, die jeweils schwenkbar an dem Zylinder (2) symmetrisch bezüglich seiner Achse (X) angeordnet sind und je mit einem durch die vorgenannte Achse (11) getragenen Ritzel (8) kämmen, wobei diese beiden Blattstreifen je eine Gruppe von je mit einem Ritzel (8) kämmenden Blattstreifen bilden können.

3. Schloss nach Anspruch 1 oder 2, dadurch gekennzeichnet, dass die das bzw. die Ritzel (8) tragende Achse (11) mit ihren beiden Enden lösbar im Zylinder (2) mittels beispielsweise zweier in der Wand des Zylinders (2) eingespannten Verschlusszapfen (11a) angeordnet ist.

4. Schloss nach einem der vorstehenden Ansprüche, gekennzeichnet durch zwei einander gegenüberliegende bewegliche, das Schlüssellochschild bildende Platten (22), die gleitbar an dem einen Ende des Zylinders (2) gelagert sind und über ihrem äusseren Rand (22a) mit einer im Inneren des zylindrischen Körpers (1) angeordneten Ringnut (23) und über ihrem inneren Rand (22b) mit einer an den beiden Seiten (15) des Schlüsselbartes (16) des Schlüssels (3) gebildeten Quernut (24) zusammenwirken können.

5. Schloss nach Anspruch 4, dadurch gekennzeichnet, dass jede vorgenannte Nut (24) in der Nähe des Absatzteiles (33) des Schlüsselbartes liegt und einen U-förmigen Querschnitt aufweist, dessen einer Schenkel (24a) senkrecht zur Längsachse (X) des Schlüssels verläuft, und dessen anderer Schenkel (24b) mit der Achse einen spitzen Winkel bildet.

6. Schloss nach einem der vorstehenden Ansprüche, dadurch gekennzeichnet, dass der bzw. die vorgenannten Blattstreifen (5) jeweils eine im wesentlichen L-förmige Gestalt aufweisen, deren eine Schenkel einen mit dem Ritzel (8) kämmenden Zahnbogen (12) bildet und deren andere am Zylinder (2) angelenkte Schenkel (13) einen nach Innen des L's vorstehenden Teil (14) umfasst und mit dem Bart (16) des Schlüssels (3) zusammenwirkt.

7. Schloss nach einem der vorstehenden Ansprüche, dadurch gekennzeichnet, dass die beiden vorgenannten Blattstreifen (5) oder Blattstreifengruppen jeweils beiderseits einer axialen Führungslagerung (17) für den Schlüssel (3) gelenkig gelagert und ständig von Federn (18) in der Achsrichtung (X) des Zylinders (2) beaufschlagt sind.

8. Schloss nach einem der vorstehenden Ansprüche, dadurch gekennzeichnet, dass die vorgenannte Führungslagerung (17) insbesondere von Lagermitteln (19) gebildet wird, die mit Nuten und Rippen (20) versehen sind, die jeweils mit den an jeder Seite (15) des Bartes (16) des Schlüssels (3) vorgesehenen Längsrippen und -Nuten zusammenwirken und selektiv die schwenkbaren Blattstreifen betätigen.

## Claims

1. Safety lock comprising a cylindrical body (1), inside of which is axially and rotatably movably mounted a rotor (2) containing at least one pivoting part, operable by a key and likely to come in positive driving connection through the medium of a slot (9), with an element (10) of the lock mechanism after putting the said slot in registering relationship with the said element and then translatory motion of the pivoting part (5) towards that element, to afterwards allow the control of the lock mechanism (4) by the rotation of the rotor (2) with the key, characterized in that the pivoting part (5) constantly meshes with a pinion (8) which comprises the said slot (9) and which may be blocked by a coupled system of two fingers (25, 26) each one acted upon by a spring (25a, 26a) and mounted in opposed relationship in the wall of the rotor (2), one (25) of these fingers projecting into the inside of the rotor (2) to block the pinion (8) when the other finger (26) co-operates with a ramp (28) or the like provided on the internal periphery of the cylindrical body (1).

2. Lock according to claim 1, characterized in that the pivoting part (5) is made up of two strips respectively pivotably mounted on the rotor (2) symmetrically in relation to its axis (X) and each one meshing with a pinion (8) carried by the aforesaid axis (11), these two strips being capable of constituting each one a group of plates meshing each one with a pinion (8).

3. Lock according to claim 1 or 2, characterized in that the axis (11) carrying the pinions (8) is removably mounted with both of its ends in the rotor (2) by means for instance of two plugs (11 a) fitted into the wall of the rotor (2).

4. Lock according to one of the preceding claims, characterized by two movable confronting plates (22), forming a cover for the inlet of the lock, sildably mounted at one of the ends of the rotor (2) and likely to co-operate by their external edge (22a) with a groove (23) formed inside of the cylindrical body (1 and by their internal edge (22b) with a transverse groove (24) formed on both faces (15) of the bit (16) of the key (3).

5. Lock according to claim 4, characterized in that each aforesaid groove (24) is located in the vicinity of the heel (33) of the bit of the key and exhibits in cross section a U-shape, one (24a) of the legs of which is orthogonal to the longitudinal axis (X) of the key, and the other leg (24b) of which forms an acute angle with that axis.

6. Lock according to one of the preceding claims, characterized in that the aforesaid strip(s) (5) exhibit each one substantially the shape of an L, one of the legs of which constitutes a toothed sector (12) meshing with a pinion (8) and the other leg (13) of which pivotally connected to the rotor (2), comprises a portion (14) projecting towards the inside of the L and co-operating with the bit (16) of the key (3).

7. Lock according to one of the preceding claims, characterized in that the both aforesaid strips or groups of strips (5) are respectively pivotally connected on either side of an axial guide recess (17) for the key (3) and are constantly acted upon by the springs (18) in direction of the axis (X) of the rotor (2).

8. Lock according to one of the preceding claims, characterized in that the aforesaid guide recess (17) is in particular limited by the bearing means (19), comprising grooves and ribs, respectively co-operating with longitudinal ribs and grooves provided on each face (15) of the bit (16) of the key (3) selectively actuating the pivoting strips.
